# FASCICULE DE BREVET EUROPEEN

(11) **EP 1 518 249 B1**
(45) Date de publication et mention de la délivrance du brevet: **18.01.2006**
(21) Numéro de dépôt: 03761610.9
(22) Date de dépôt: 05.06.2003
(51) Int. Cl.: H01B 7/36, G09F 3/20

(54) **DISPOSITIF DE REPERAGE DE CABLES CONDUCTEURS ELECTRIQUES**
EINRICHTUNG ZUM MARKIEREN ELEKTRISCHER LEITERKABEL
DEVICE FOR MARKING ELECTRIC CONDUCTOR CABLES

(30) Priorité: 28.06.2002 FR 0208150; 06.08.2002 FR 0209992
(43) Date de publication de la demande: 30.03.2005
(73) Titulaire: ABB Entrelec, 69100 Villeurbanne (FR)
(72) Inventeur: STERKERS, Renaud, F-69001 LYON (FR); RUIZ, Ariel, F-69100 VILLEURBANNE (FR)
(74) Mandataire: Maureau, Philippe
(86) Numéro de dépôt international: PCT/FR2003/001690
(87) Numéro de publication internationale: WO 2004/003941

(56) Documents cités:
- US-A- 3 212 207
- US-A- 3 474 559
- US-A- 4 488 642
- US-A- 4 586 610

## Description

La présente invention a pour objet un dispositif de repérage de câbles conducteurs électriques.

Le terme câble recouvre aussi bien une gaine contenant plusieurs conducteurs qu'un fil seul.

Dans certaines applications, et notamment dans le domaine ferroviaire, qu'il s'agisse de l'équipement de trains, de tramways, de métros, il est requis de repérer les câbles conducteurs à l'aide d'un dispositif extérieur, afin de faciliter la connexion des câbles, lors d'une première connexion, mais également lors d'une reconnexion, par exemple après changement d'un appareil alimenté par ces câbles.

Le repérage de chaque câble est réalisé par l'intermédiaire d'un manchon en matière synthétique thermorétractable, portant des signes d'identification sur sa face extérieure. En théorie, le manchon est engagé autour du câble à repérer, à partir d'une extrémité de celui-ci, puis est thermorétracté sur le câble, afin d'être immobilisé sur celui-ci.

En pratique, pour des raisons d'économie, les constructeurs suppriment l'opération de thermorétraction. En effet, la mesure où la connexion d'un câble est réalisée par l'intermédiaire d'une cosse disposée à l'extrémité du câble, et constituant un élargissement de celui-ci, la cosse peut réaliser la retenue du manchon.

Toutefois, l'arrivée sur le marché de nouveaux types de connexions, par exemple de type ressort sans embout, et autodénudantes, pose le problème de la retenue du manchon sur le câble, lors d'une opération de maintenance, si le manchon n'est pas thermorétracté sur le câble.

La figure 1 du dessin schématique annexé représente un dispositif connu, comportant un manchon 2 en matière synthétique thermorétractable, engagé sur un câble conducteur 3. Le manchon comporte, sur sa face extérieure, des signes d'identification 4. Comme montré à la figure 2, après mise en place du manchon sur le câble, le manchon est thermorétracté et aplati, ce qui assure sa fixation sur le câble.

Pour tenter d'éviter la perte d'un manchon non thermorétracté par rapport à un câble conducteur, il a été imaginé, comme montré à la figure 3, de ménager dans un manchon 12, deux trous traversants 13, permettant le passage du câble 3 d'une face du manchon aplati vers l'autre face de celui-ci, par un premier trou, puis le passage depuis cette autre face vers la première face par le second trou. Un inconvénient de cette solution est que le câble conducteur recouvre, lorsque le manchon est mis à plat, l'une des faces de celui-ci, interdisant la lecture des signes d'identification apposés sur cette face.

Le document US 4 586 610 divulgue un dispositif de repérage de câbles conducteurs électriques selon le préambule de la revendication 1.

Le problème technique à la base de l'invention est donc de fournir un dispositif de repérage d'un câble conducteur électrique, mettant en oeuvre un manchon, pouvant être retenu sur le câble sans dispositif de fixation annexe ni opération de thermorétraction devant être réalisée au moment de la pose, et pouvant être engagé sur le câble de façon simple et rapide.

A cet effet, le dispositif qu'elle concerne, du type comportant un manchon destiné à être engagé sur un câble et dont la face extérieure comporte des signes d'identification du câble considéré, le manchon étant aplati, est caractérisé en ce qu'un tronçon du manchon est fermé sur au moins une partie de la largeur dudit manchon, la partie non fermée délimitant un passage pour le câble.

De manière préférée, le manchon est fermé à l'une au moins de ses extrémités, sur une partie de sa largeur, la partie non fermée délimitant une fente pour le passage du câble.

Avantageusement, l'une au moins des extrémités du manchon est fermée sur une partie de sa largeur par collage ou soudage, ou par thermorétraction, par chauffage d'une partie de cette extrémité ou bien encore d'un tronçon du manchon situé en un point quelconque sur la longueur de ce manchon.

La ou les fentes ménagées à une ou aux deux extrémités du manchon permettent d'introduire le câble et de faire ressortir celui-ci du manchon. La ou les zones de fermeture du manchon permettent de créer sur le câble une pression suffisante pour assurer son maintien sur celui-ci lors d'éventuels décâblages. La longueur de chaque fente est proportionnée au diamètre du câble à équiper pour assurer une bonne pression du manchon sur celui-ci. Il doit être noté que, dans la mesure où le manchon est aplati, cet agencement permet de laisser visible les deux faces du manchon et de lire facilement les signes d'identification apposés sur le manchon.

Suivant une première forme d'exécution, les deux extrémités du manchon sont fermées sur une partie de leur largeur.

Le fait de disposer de deux fentes aux deux extrémités du manchon permet d'assurer une bonne tenue du manchon sur le câble.

Suivant une possibilité, l'une au moins des deux fentes ménagées aux deux extrémités du manchon est adjacente à un angle.

Avantageusement dans ce cas, les deux fentes ménagées aux deux extrémités du manchon sont adjacentes à deux angles opposés.

Cette configuration est intéressante car, lorsque le câble est engagé dans le manchon, c'est-à-dire introduit dans celui-ci par l'une des fentes d'une extrémité, il est facile de trouver la fente de sortie du câble hors du manchon, dans la mesure où celle-ci se trouve au niveau d'un angle.

Afin de faciliter cette opération, chaque zone de fermeture d'une extrémité du manchon est délimitée, du côté de l'intérieur du manchon, par une ligne inclinée formant un angle de l'ordre de 45° avec les deux bords du manchon longitudinal et transversal respectivement qu'elle relie. Cette structure évite que le câble ne vienne buter dans un angle, puisque la ligne inclinée dirige naturellement l'extrémité du câble vers la fente ménagée dans l'extrémité considérée du manchon.

Suivant une autre possibilité, une fente pour le passage du câble, ménagée à une extrémité du manchon, est située sensiblement à mi-distance des deux angles délimitant cette extrémité du manchon.

Selon une forme d'exécution, dans ce dernier cas, les deux fentes ménagées aux deux extrémités du manchon sont situées sensiblement à mi-distance des angles délimitant les deux extrémités du manchon.

Il est toutefois possible de combiner différents agencements présentés ci-dessus.

C'est ainsi notamment qu'il est possible de ménager une fente dans la partie centrale d'une extrémité et l'autre fente dans une zone adjacente à un angle de l'autre extrémité.

Avantageusement, ce manchon est réalisé en matière plastique thermorétractable, et les zones de fermeture des extrémités sont obtenues par thermosoudage. Il est toutefois possible d'envisager la mise en oeuvre d'autres matériaux, y compris du carton avec une fermeture partielle d'une ou des deux extrémités par collage.

De toute façon l'invention sera bien comprise à l'aide de la description qui suit, en référence au dessin schématique annexé représentant, à titre d'exemples non limitatifs, plusieurs formes d'exécution de ce dispositif.
Figures 1 à 3 sont des vues de dispositifs connus.
Figure 4 est une vue d'un manchon ouvert à ses deux extrémités.
Figure 5 est une vue du manchon de figure 4 après fermeture partielle de ces deux extrémités.
Figure 6 est une vue du dispositif de figure 5 après engagement sur un câble.
Figure 7 est une vue similaire à figure 6 d'une variante du dispositif de figure 6.
Figure 8 est une vue en coupe longitudinale du dispositif de figure 7.
Figures 9 à 11 sont des vues similaires à figure 8 représentant trois autres formes d'exécution de ce dispositif.
Figure 12 est une vue d'un manchon en matière thermorétractable dont une des extrémités est rétrécie.
Figure 13 est une vue d'un manchon en matière thermorétractable qui est rétréci non pas à l'une de ses extrémités mais sur un tronçon pris sur une partie de sa longueur.

La figure 4 représente un manchon 22 constitutif du dispositif selon l'invention.

Dans la forme d'exécution représentée aux figures 5 et 6, les deux extrémités de ce manchon en matière synthétique sont fermées partiellement par deux zones 23 thermosoudées, chaque zone 23 s'étendant à partir d'un angle du manchon 22, préalablement aplati. Les deux zones fermées 23 sont disposées de façon décalée l'une par rapport à l'autre. Chaque extrémité du manchon 22 comprend, dans le prolongement d'une zone fermée 23, une fente 24 s'étendant jusqu'à l'autre angle.

Comme montré à la figure 6, le câble 3 est engagé dans l'une des fentes 24 à une extrémité du manchon et ressort de celui-ci par la fente 24 ménagée à l'autre extrémité du manchon, cette seconde fente étant adjacente à l'angle opposé du manchon. La pression créée sur le câble 3 suffit à maintenir le manchon sur celui-ci, sans nécessiter de thermorétraction ou la présence d'un dispositif de fixation complémentaire.

Dans la forme d'exécution représentée aux figures 7 et 8, les mêmes éléments sont désignés par les mêmes références que précédemment. Dans ce cas, la thermosoudure 23 n'est pas réalisée suivant une ligne perpendiculaire à l'axe du manchon, mais possède une forme triangulaire, avec une ligne 25 située du côté de l'intérieur du manchon, formant un angle d'environ 45° avec les deux bords respectivement longitudinal et transversal du manchon.

Comme représenté en pointillés à la figure 8, cet aménagement évite que l'extrémité du câble 3 ne risque, lors de son introduction dans le manchon, de venir buter dans un angle de celui-ci. En effet, la ligne 25 guide naturellement l'extrémité du câble 3 vers la fente de sortie 24.

La figure 9 est une variante dans laquelle une fente 26 est ménagée sensiblement à mi-distance des deux angles d'un bord du manchon, tandis que la fente 24, associée à l'autre bord, est adjacente à un angle.

La figure 10 représente une variante d'exécution dans laquelle les deux fentes 26, ménagées dans les deux extrémités du manchon, sont situées chacune à sensiblement mi-distance entre les angles des extrémités considérées.

La figure 11 représente une autre variante de ce dispositif, dans laquelle l'une des extrémités du manchon est totalement ouverte, et l'autre extrémité est fermée par une zone 23 avec ménagement d'une fente 24 adjacente à un angle.

La figure 12 représente une variante d'exécution du dispositif selon l'invention. Selon cette variante d'exécution, le manchon est réalisé dans un film ou une feuille d'un matériau thermorétractable. L'une des extrémités du manchon est rétrécie par soufflage d'air chaud entre deux guides qui permettent de limiter la zone de restreint 27, tout en conservant intact le corps du manchon.

La figure 13 représente encore une variante d'exécution du dispositif selon l'invention. Selon cette variante d'exécution, le manchon est réalisé comme précédemment, dans un film ou une feuille d'un matériau thermorétractable. A présent, le manchon 22 est rétréci sur une partie de sa longueur. La zone de rétreint 28 est ainsi non plus située à l'une des extrémités du manchon, mais en un point quelconque pris sur la longueur du manchon. La zone 28 est encore obtenue par soufflage d'air chaud entre deux guides qui permettent de limiter sa longueur par rapport à celle du manchon, conservant ainsi intact le reste du corps de ce manchon. Les deux extrémités du manchon sont donc totalement ouvertes.

Comme il ressort de ce qui précède, l'invention apporte une grande amélioration à la technique existante, en fournissant un dispositif de repérage de câbles conducteurs, de structure simple, demeurant retenu sur le câble sans dispositif annexe et sans opération spécifique de fixation, par exemple de thermorétraction, tout en laissant visible la totalité de la surface extérieure du manchon.

Comme il va de soi, l'invention ne se limite pas aux seules formes d'exécution de ce dispositif, décrites ci-dessus à titre d'exemples, elle en embrasse au contraire toutes les variantes. C'est ainsi notamment que le matériau constitutif du manchon pourrait ne pas être de la matière synthétique, mais un autre matériau tel que du carton, avec fermeture partielle d'au moins une des extrémités du manchon par exemple par collage, sans que l'on sorte pour autant du cadre de l'invention, ou encore que les zones fermées et les fentes décrites pourraient être combinées différemment sans que l'on sorte pour autant du cadre de l'invention.

## Revendications

1. Dispositif de repérage de câbles conducteurs électriques, du type comportant un manchon (22) destiné à être engagé sur un câble (3) et dont la face extérieure comporte des signes d'identification du câble considéré, le manchon (22) étant aplati, **caractérisé en ce qu'**un tronçon du manchon est fermé (23 ; 27 ;28) sur au moins une partie de la largeur dudit manchon, la partie non fermée délimitant un passage pour le câble (3).

2. Dispositif selon la revendication 1, **caractérisé en ce que** le manchon (22) est fermé à l'une au moins de ses extrémités, sur une partie de sa largeur, la partie non fermée délimitant une fente pour le passage du câble (3).

3. Dispositif selon la revendication 2, **caractérisé en ce que** l'une des extrémités du manchon (22) est fermée sur une partie de sa largeur par collage ou soudage.

4. Dispositif selon la revendication 2, **caractérisé en ce que** le manchon (22) est constitué d'un matériau en film ou feuille thermorétractable, et **en ce que** l'une au moins de ses extrémités est rétrécie sur une partie (27) de sa largeur par thermorétraction.

5. Dispositif selon la revendication 1, **caractérisé en ce que** le manchon (22) est constitué d'un matériau en film ou feuille thermorétractable, et **en ce que** le manchon comporte une zone rétrécie (28) par thermorétraction située en un point quelconque sur la longueur du manchon.

6. Dispositif selon l'une des revendications 1 à 5, **caractérisé en ce que** les deux extrémités du manchon sont fermées sur une partie de leur largeur.

7. Dispositif selon la revendication 6, **caractérisé en ce que** l'une au moins des deux fentes (24), ménagées aux deux extrémités du manchon, est adjacente à un angle.

8. Dispositif selon la revendication 7, **caractérisé en ce que** les deux fentes (24), ménagées aux deux extrémités du manchon, sont adjacentes à deux angles opposés.

9. Dispositif selon l'une des revendications 6 à 8, **caractérisé en ce que** chaque zone de fermeture (23), d'une extrémité du manchon, est délimitée du côté de l'intérieur du manchon par une ligne inclinée (25) formant un angle de l'ordre de 45° avec les deux bords du manchon longitudinal et transversal respectivement qu'elle relie.

10. Dispositif selon l'une des revendications 1 à 6, **caractérisé en ce qu'**une fente (26) pour le passage du câble, ménagée à une extrémité du manchon (3), est située sensiblement à mi-distance des deux angles délimitant cette extrémité du manchon.

11. Dispositif selon les revendications 4 et 10, **caractérisé en ce que** les deux fentes (26), ménagées aux deux extrémités du manchon (3), sont situées sensiblement à mi-distance des angles délimitant les deux extrémités du manchon.

12. Dispositif selon l'une des revendications 1 à 11, **caractérisé en ce que** le manchon est réalisé en matière synthétique.

## Patentansprüche

1. Vorrichtung zum Kennzeichnen von elektrischen Leiterkabeln vom Typ, der eine Manschette (22) umfasst, die dazu vorgesehen ist, mit einem Kabel (3) in Eingriff gebracht zu werden und deren äußere Seite Zeichen zur Identifizierung des betreffenden Kabels umfasst, wobei die Manschette (22) abgeflacht ist, **dadurch gekennzeichnet, dass** ein Abschnitt der Manschette zumindest auf einem Teil der Breite der Manschette geschlossen (23; 27; 28) ist, wobei der nicht geschlossene Teil einen Durchtritt für das Kabel (3) begrenzt.

2. Vorrichtung gemäß Anspruch 1, **dadurch gekennzeichnet, dass** die Manschette (22) an zumindest einem ihrer Enden auf einem Teil ihrer Breite geschlossen ist, wobei der nicht geschlossene Teil einen Schlitz für den Durchtritt des Kabels (3) begrenzt.

3. Vorrichtung gemäß Anspruch 2, **dadurch gekennzeichnet, dass** eines der Enden der Manschette (22) auf einem Teil seiner Breite mittels Klebung oder Schweißung geschlossen ist.

4. Vorrichtung gemäß Anspruch 2, **dadurch gekennzeichnet, dass** die Manschette (22) aus einem wärmeschrumpfbaren Film- oder Folienmaterial gebildet ist und dass zumindest eines ihrer Enden auf einem Teil (27) seiner Breite mittels Wärmeschrumpfung geschrumpft ist.

5. Vorrichtung gemäß Anspruch 1, **dadurch gekennzeichnet, dass** die Manschette (22) aus einem wärmeschrumpfbaren Film- oder Folienmaterial gebildet ist und dass die Manschette einen mittels Wärmeschrumpfung geschrumpften Bereich (28) umfasst, der sich an einem beliebigen Punkt auf der Länge der Manschette befindet.

6. Vorrichtung gemäß einem der Ansprüche 1 bis 5, **dadurch gekennzeichnet, dass** die beiden Enden der Manschette auf einem Teil ihrer Breite geschlossen sind.

7. Vorrichtung gemäß Anspruch 6, **dadurch gekennzeichnet, dass** sich zumindest einer der beiden Schlitze (24), die an beiden Enden der Manschette angeordnet sind, in Nachbarschaft einer Ecke befindet.

8. Vorrichtung gemäß Anspruch 7, **dadurch gekennzeichnet, dass** sich die beiden Schlitze (24), die an beiden Enden der Manschette angeordnet sind, in Nachbarschaft von zwei einander gegenüberliegenden Ecken befinden.

9. Vorrichtung gemäß einem der Ansprüche 6 bis 8, **dadurch gekennzeichnet, dass** jeder Schließbereich (23) eines Endes der Manschette auf der Innenseite der Manschette durch eine geneigte Linie (25) begrenzt ist, die mit den beiden Längs- bzw. Querrändern der Manschette, welche sie verbindet, einen Winkel in der Größenordnung von 45° bildet.

10. Vorrichtung gemäß einem der Ansprüche 1 bis 6, **dadurch gekennzeichnet, dass** sich ein an einem Ende der Manschette (3) angeordneter Schlitz (26) für den Durchtritt des Kabels im Wesentlichen auf halbem Weg zwischen den beiden Ecken befindet, die dieses Ende der Manschette begrenzen.

11. Vorrichtung gemäß den Ansprüchen 4 und 10, **dadurch gekennzeichnet, dass** sich die beiden Schlitze (26), die an beiden Enden der Manschette (3) angeordnet sind, im Wesentlichen auf halbem Weg zwischen den Ecken befinden, welche die beiden Enden der Manschette begrenzen.

12. Vorrichtung gemäß einem der Ansprüche 1 bis 11, **dadurch gekennzeichnet, dass** die Manschette aus Kunststoffmaterial hergestellt ist.

## Claims

1. Device for locating electrical conductor cables, of the type comprising a sleeve (22) which is intended to be engaged on a cable (3) and the outer face of which comprises signs for identifying the cable in question, the sleeve (22) being flattened, **characterised in that** a section (23; 27; 28) of the sleeve is closed over at least a part of the width of the said sleeve, the unclosed part delimiting a passage for the cable (3).

2. Device according to Claim 1, **characterised in that** the sleeve (22) is closed over a part of its width at least at one of its ends, the unclosed part delimiting a slot for the passage of the cable (3).

3. Device according to Claim 2, **characterised in that** one of the ends of the sleeve (22) is closed over a part of its width by adhesive bonding or welding.

4. Device according to Claim 2, **characterised in that** the sleeve (22) consists of a heat-shrinkable film or sheet material, and **in that** at least one of its ends is shrunk over a part (27) of its width by heat shrinking.

5. Device according to Claim 1, **characterised in that** the sleeve (22) consists of a heat-shrinkable film or sheet material, and **in that** the sleeve comprises a zone (28) shrunk by heat shrinking located at an arbitrary point over the length of the sleeve.

6. Device according to one of Claims 1 to 5, **characterised in that** the two ends of the sleeve are closed over a part of their width.

7. Device according to Claim 6, **characterised in that** at least one of the two slots (24) formed at the two ends of the sleeve is adjacent to a corner.

8. Device according to Claim 7, **characterised in that** the two slots (24) formed at the two ends of the sleeve are adjacent to two opposite corners.

9. Device according to one of Claims 6 to 8, **characterised in that** each closure zone (23) of one end of the sleeve is delimited towards the inside of the sleeve by an inclined line (25) forming an angle of the order of 45° with the two edges of the sleeve, i.e. respectively a longitudinal and a transverse edge, which it connects.

10. Device according to one of Claims 1 to 6, **characterised in that** a slot (26) for the passage of the cable, formed at an end of the sleeve (3), is located substantially halfway between the two corners delimiting this end of the sleeve.

11. Device according to Claims 4 and 10, **characterised in that** the two slots (26) formed at the two ends of the sleeve (3) are located substantially halfway between the corners delimiting the two ends of the sleeve.

12. Device according to one of Claims 1 to 11, **characterised in that** the sleeve is made of synthetic material.
